# EUROPÄISCHE PATENTSCHRIFT

(11) **EP 1 906 134 B1**
(45) Veröffentlichungstag und Bekanntmachung des Hinweises auf die Patenterteilung: **29.02.2012**
(21) Anmeldenummer: 07017820.7
(22) Anmeldetag: 12.09.2007
(51) Int. Cl.: F41H 5/20, F41H 7/02, F41H 13/00

(54) **Geschützte Infanteriekabine bevorzugt für den Häuserkampf insbesondere in urbanen Gebieten**
Protected infantry cabin, primarily for urban warfar
Cabine d'infanterie protégée pour le combat notamment en milieu urbain

(30) Priorität: 27.09.2006 DE 102006045991
(43) Veröffentlichungstag der Anmeldung: 02.04.2008
(73) Patentinhaber: Rheinmetall Landsysteme GmbH, 24107 Kiel (DE)
(72) Erfinder: Bruhn, Ralf, 24259 Westensee (DE); Lüers, Broder, 24796 Bredenbek (DE); Krützfeldt, Manfred, 24229 Krusendorf (DE); Neumann, Thomas, 24782 Büdelsdorf (DE)
(74) Vertreter: Dietrich, Barbara

(56) Entgegenhaltungen:
- DE-A1- 2 622 995
- DE-A1- 3 029 294
- DE-C- 683 549
- US-A- 1 667 543
- US-A1- 2005 006 177

## Beschreibung

In zunehmenden Maßen werden Soldaten zukünftig im asymmetrischen Kampfgeschehen, wie in Peace Enforcement bzw. Peace Keeping Missionen, eingesetzt. Die Einsatzdoktrin beinhaltet, dass die Zivilbevölkerung nicht durch die durchzuführenden Kampfhandlungen mittelbar oder unmittelbar in Mitleidenschaft gezogen wird. Dabei ist wichtig, dass das Vertrauen In die "fremden Besatzer" nicht gestört bzw. beeinträchtigt wird. Ein Aufbringen der Zivilbevölkerung gegen die "fremden Besatzer", die eine Befriedung der kontrollierten Gebiete zur Aufgabe haben, führt unweigerlich zu nicht beherrschbaren Konflikten.

Aus diesem Grund sind Operationen in urbanen Gebieten, die ggf. durch gegnerische reguläre bzw. irreguläre Truppen besetzt und verteidigt werden, besonders kritisch. Ein Aufklären und Sichern von Gebäuden, in dem sich auch Zivilisten aufhalten, führt unter Umständen zu Konflikten.

Der Einsatz der Infanterie in urbanen Gebieten steht vor mehreren Aufgaben, unter anderem, mehrgeschossige Häuser aufzuklären, zu stürmen, zu besetzen und/oder zu sichern. Das Eindringen in diese Gebäude ist in der Praxis mit hohen letalen Risiken verbunden. Die Erdgeschoss- und die Dachebenen werden in der Regel von den zu bekämpfenden Truppen bzw. Gruppen gesichert. Insbesondere das Eindringen über die Eingangbereiche im Erdgeschoss, die ggf. mit Sprengfallen und/oder bewaffnetet gegnerischen Kräften gesichert werden, ist auch hier mit einem sehr hohen Risiko verbunden. Ein Besetzen der Dachebene mittels aus Hubschraubern abzusetzenden Kräften ist ebenfalls entweder mit sehr hohen Risiken verbunden, da sich die Flachdachflächen für die Überwachung der Straßenzüge und zur Bekämpfung herannahender Truppen eignet und werden zudem ebenfalls durch gegnerische Kräfte gesichert, oder gar nicht erst möglich. Das Eindringen in gegnerische mehrgeschossige Häuser oberhalb des Erdgeschosses wurde bis dato mit Aufstiegshilfen, wie z. B. angestellte Leitern, durchgeführt. Diese Varianten bieten keinen Schutz und sind mit einfachen Mitteln abzuwehren

Aus der DE 26 22 995 A1, welche einen Ausgangspunkt für den unabhängigen Anspruch 1 bildet, ist ein Kampf- und Beobachtungsfahrzeug bekannt, bei dem auf einem auf Rädern oder Ketten beweglichen gepanzerten Fahrkörper eine drehbare zur Aufnahme der Bedienungsmannschaft vorgesehene Kammer angeordnet ist. Diese kann mit Hilfe einer Einrichtung aus dem Fahrkörper herausgehoben werden. Die Einrichtung selbst ist dabei ein Teleskoparm, an dessen oberen Teil ein Hebel angeordnet ist, mit dem die Kammer drehbar verbunden ist. Eine Fernbedienbarkeit der Waffen aus der Kammer heraus ist vorgesehen.

Die DE 30 29 294 A1 beschreibt ein Fahrzeug mit einer ausfahrbaren Plattform für ein Beobachtungs- und Abschussgerät, die am freien Ende eines in eine Beobachtungs-/ Abschussatellung beweglichen Auslegers angeordnet ist. Diese Konstruktion dient dazu, Einschränkungen von Beobachtungs- und Schussmöglichkelten durch natürliche oder künstliche Hindernisse wieder aufzuheben, ohne dass das Fahrzeug seine Deckung hinter dem hindernis bzw. Schutz aufgeben muss. Die Kabine für das Bedienpersonal ist von der ausgefahrenen Plattform abkuppelbar und mittels eigener Schwerkraft absenkbar.

Die DE 683 549 C betrifft einen Panzerkampfwagen mit Gefechts- und Beobachtungsturm. Hierbei ist ein heb- und senkbares Gestell am Panzerkampfwsgen angebracht, das einen zusätzlichen Gefechtsturm trägt, der mit Hilfe dieses Gestells für sich in der Höhe derart verstellbar ist, dass er über den höchsten Punkt des Panzerkampfwagens hinausragt.

Die US 1,667,543 A beschäftigt sich mit einer geschützten Kabine mit einer Tür und Seh- bzw. Schiessschlitzen.

Auf Grund dieser Situationen stellt sich die Erfindung die Aufgabe, eine Möglichkeit aufzuzeigen, unter Schutz eine wirkungsvolle Vorgehensweise zur Aufklärung etc. eines Gebäudes oder dergleichen vornehmen zu können.

Zu diesem Zweck wird eine geschützte Infanterlekabine eingesetzt, die mit erforderlichen Selbstschutzmaßnahmen ausgestattet ist und mittels einer Hubeinrichtung, wie Kran, Hubschrauber oder dergleichen in die entsprechende Geschossebene verbracht wird. Für den Transport kann die Infanteriekabine zusammen geschoben werden, so dass diese nur die halbe Bauhöhe aufweist.

Die Infanteriekabine kann durch geeignete adaptive Schutzmaßnahmen den Bedrohungslagen engepasst werden. In diesem Zusammenhang ist das Kabinengewicht und die jeweilige Hub- bzw. Verbringungseinrichtung aufeinander abzustimmen. Bei der Hubeinrichtung sind Maßnahmen zu ergreifen, die eine ungewollte Bewegung verhindern.

Mit dem Einsatz einer derartigen Kabine wird nunmehr ein Eindringen auch oberhalb der Erdgeschosse etc. unter ballistischem Schutz ermöglicht, so dass bewaffnete Infanteristen nach erfolgter Aufklärung und durchgeführten Selbstschutzmaßnahmen in die Gebäude eindringen können.

Anhand eines Ausführungsbeispiels mit Zeichnungen soll die Erfindung näher erläutert werden.

Es zeigt:
- Fig. 1: eine geschützte Infanterlekabine von außen,
- Fig. 2: die Infanteriskabine mit einer "zwei Mann" Besatzung
- Fig. 3: eine Hubeinrichtung für die Infanterlekabine,
- Fig. 4: die Infanteriekabine in Transportstellung.

In Fig. 1 ist mit 1 eine geschützte Infanteriekabine dargestellt. Die Kabine 1 ist bevorzugt mit Wirkmitteln, wie z. B. einer Nebelmittel- oder Blendgranatenwurfanlage 15 ausgestattet. Darüber hinaus verfügt die Kabine 1 vorzugsweise über Winkelspiegel 17, Scheinwerfer 16 und Kameras im sichtbaren und IR-Bereich (nicht dargestellt). Die Kabine 1 verfügt weiterhin über Sichtfenster 18, damit die Besatzung 2 über einen Rundumblick verfügt, sowie einen ballistischen Rundumschutz 3, wodurch die Besatzung 2 gegen infanteriewaffen geschützt wird.

Die insbesondere bewaffnete Besatzung 2 steht in der Kabine 1. Die Besatzung 2 oder die Fahrzeugbesatzung kontrolliert die Bewegungen der Kabine (Fig. 2). Die Kabine 1 ist hierbei bevorzugt mit Schiebetüren 14a, 14b ausgestattet, so dass die Besatzung 2 in entsprechenden Geschosshöhen in die Fensteröffnungen eindringen kann. Zum Heraustreten kann die Besatzung 2 über einen Tritt 19 leicht die Brüstung eines nicht näher dargestellten Fensters erklimmen. Die Kabine 1 kann mittels der Drehvorrichtung 13 gedreht und zur Hauswand ausgerichtet werden.

Die Kabine 1 wird vorzugsweise kardanisch an beispielsweise einer Teleskopeinrichtung 6 aufgehängt. Die Aufhängung 11 verfügt über Dämpfer 12, um Schlingerbewegungen der Kabine zu reduzieren (Fig. 3). Mittels der Teleskopeinrichtung 6, die unter anderem an einer Schnellwechseleinrichtung 4 einer Baggeranlage 5 befestigt werden kann, kann die Kabine 1 zumindest vertikal bewegt werden. Die hydraulische Versorgung der Teleskopeinrichtung 6 erfolgt bevorzugt vom Fahrzeug über die Baggeranlage 5.

Andere Aufhängungen mittels Seilen, die ein stabiles Verbringen der Kabine 1 in Höhe gewährleisten und beispielsweise auf Baustellen etc. verwendet werden, sind ebenfalls anwendbar.

Insbesondere für den Transport ist die Kabine 1 zusammenschiebbar, so dass diese auf dem Fahrzeugheck, auf einem Anhänger oder Transportcontainer transportiert werden kann (Fig. 4). Hierbei ist dann vorgesehen, die Seitenwände der Kabine 1 gegeneinander zu verstellen, so dass eine Transportstellung 7 eingenommen werden kann. Dies ist insbesondere dann einfach machbar, wenn die in bzw. an der Kabine 1 befindlichen Gerätschaften sich oberhalb der Verschiebelinie befinden.

## Patentansprüche

1. Infanteriekabine (1), mittels welcher mindestens ein Infanterist, Soldat etc. (2) in der Kabine (1) transportiert werden kann, wobei ein ballistischer Schutz (3) die Besatzung (2) in der Kabine (1) rundum schützt, die Kabine (1) Schiebe- bzw. Klapptüren (14a, 14b) als Ausstieg für die Besatzung (2) aufweist, die Kabine (1) geschützte Sichtfenster (18) besitzt und über eine Aufhängung (11) verfügt, **dadurch gekennzeichnet, dass** sie für den Transport in eine Transportstellung (7) zusammen geschoben werden kann.

2. Infanteriekabine nach Anspruch 1, **dadurch gekennzeichnet, dass** sie nach dem Zusammenschieben nur die halbe Bauhöhe aufweist.

3. Infanteriekabine (1) nach einem der Ansprüche 1 oder 2, **dadurch gekennzeichnet, dass** die Aufhängung kardanisch ist.

4. Infanteriekabine nach einem der Ansprüche 1 bis 3, **dadurch gekennzeichnet, dass** sie über Dämpfer (12) verfügt, um Schlingerbewegungen zu reduzieren.

5. Infanteriekabine nach einem der Ansprüche 1 bis 4, **dadurch gekennzeichnet, dass** sie mit mechanische, elektrische oder hydraulische Drehvorrichtung (13) gedreht werden kann.

6. Infanteriekabine nach einem der Ansprüche 1 bis 5, **dadurch gekennzeichnet, dass** sie über Wirkmittel, wie z. B. Nebelmittelwurfanlage (15), verfügt

7. Infanteriekabine nach einem der Ansprüche 1 bis 6, **dadurch gekennzeichnet, dass** sie über mechanische Wirkmittel, wie. z. B. einen Rammdom, verfügt.

8. Infanteriekabine nach einem der Ansprüche 1 bis 7, **dadurch gekennzeichnet, dass** sie mit Scheinwerfer (16), Winkelspiegel (17) und Kameras ausgestattet ist.

9. Infanteriekabine nach einem der Ansprüche 1 bis 8, **dadurch gekennzeichnet, dass** sie für die Besatzung (2) über eine Funk- bzw. eine Bordverständigungsanlage verfügt.

10. Infanteriekabine nach einem der Ansprüche 1 bis 9, **dadurch gekennzeichnet, dass** sie von der Besatzung (2) aus bedient werden kann.

11. Infanteriekabine nach einem der Ansprüche 1 bis 10, **dadurch gekennzeichnet, dass** sie an einer Schnellwechseleinrichtung (4) einer Baggeranlage (5) befestigt werden und über einen Teleskoparm (6) in vertikaler Richtung bewegt werden kann.

12. Infanteriekabine nach einem der Ansprüche 1 bis 11, **dadurch gekennzeichnet, dass** sie durch geeignete adaptive Schutzmaßnahmen den Bedrohungslagen angepasst werden kann.

13. Infanteriekabine nach einem der Ansprüche 1 bis 12, **dadurch gekennzeichnet, dass** die in bzw. an der Infanteriekabine (1) befindlichen Gerätschaften sich oberhalb der Verschiebelinie befinden.

## Claims

1. Infantry cab (1), by means of which at least one infantry man, soldier, etc. (2) can be transported in the cab (1), with ballistic protection (3) protecting the crew (2) in the cab (1) all around, with the cab (1) having sliding or folding doors (14a, 14b) as an exit for the crew (2), and with the cab (1) having protected viewing windows (18) and having a suspension (11), **characterized in that** the infantry cab (1) can be pushed together to a transport position (7) for transportation.

2. Infantry cab according to Claim 1, **characterized in that** it has only half the physical height after it has been pushed together.

3. Infantry cab (1) according to either of Claims 1 and 2, **characterized in that** the suspension is universally jointed.

4. Infantry cab according to one of Claims 1 to 3, **characterized in that** it has dampers (12), in order to reduce rolling movements.

5. Infantry cab according to one of Claims 1 to 4, **characterized in that** it can be rotated by means of a mechanical, electrical or hydraulic rotation apparatus (13).

6. Infantry cab according to one of Claims 1 to 5, **characterized in that** it has defensive means, for example a smoke launching installation (15).

7. Infantry cab according to one of Claims 1 to 6, **characterized in that** it has mechanical defensive means, for example a skirt dome.

8. Infantry cab according to one of Claims 1 to 7, **characterized in that** it is equipped with spotlights (16), angled mirrors (17) and cameras.

9. Infantry cab according to one of Claims 1 to 8, **characterized in that** it has a radio and/or on-board communication installation for the crew (2).

10. Infantry cab according to one of Claims 1 to 9, **characterized in that** it can be controlled by the crew (2).

11. Infantry cab according to one of Claims 1 to 10, **characterized in that** it can be attached to a quick-action changing device (4) on an excavator installation (5), and can be moved in the vertical direction via a telescopic arm (6).

12. Infantry cab according to one of Claims 1 to 11, **characterized in that** it can be adapted to threat situations by means of suitable adaptive protective measures.

13. Infantry cab according to one of Claims 1 to 12, **characterized in that** the equipments which are located in or on the infantry cab (1) are located above the movement line.

## Revendications

1. Cabine d'infanterie (1) au moyen de laquelle au moins un fantassin, un soldat, etc. (2) peut être transporté dans la cabine (1), une protection balistique (3) protégeant sur tout le tour l'équipage (2) dans la cabine (1), la cabine (1) présentant des portes coulissantes ou pivotantes (14a, 14b) pour la sortie de l'équipage (2), la cabine (1) comportant des hublots (18) protégés et disposant d'une suspension (11), **caractérisée en ce que** qu'elle peut être rassemblée pour le transport dans une position de transport (7).

2. Cabine d'infanterie selon la revendication 1, **caractérisée en ce qu'**après avoir été rassemblée, elle ne présente plus que la moitié de sa hauteur de construction.

3. Cabine d'infanterie (1) selon l'une quelconque des revendications 1 ou 2, **caractérisée en ce que** la suspension est à cardan.

4. Cabine d'infanterie selon l'une quelconque des revendications 1 à 3, **caractérisée en ce qu'**elle dispose d'amortisseurs (12) pour réduire les mouvements de lacet.

5. Cabine d'infanterie selon l'une quelconque des revendications 1 à 4, **caractérisée en ce qu'**elle peut être tournée à l'aide d'un dispositif de rotation (13) mécanique, électrique ou hydraulique.

6. Cabine d'infanterie selon l'une quelconque des revendications 1 à 5, **caractérisée en ce qu'**elle dispose de moyens d'action comme par exemple de dispositifs de lancement de grenades fumigènes (15).

7. Cabine d'infanterie selon l'une quelconque des revendications 1 à 6, **caractérisée en ce qu'**elle dispose de moyens d'action mécaniques, comme par exemple d'un éperon.

8. Cabine d'infanterie selon l'une quelconque des revendications 1 à 7, **caractérisée en ce qu'**elle est équipée de phares (16), de rétroviseurs angulaires (17) et de caméras.

9. Cabine d'infanterie selon l'une quelconque des revendications 1 à 8, **caractérisée en ce qu'**elle dispose pour l'équipage (2) d'un moyen de communication radio ou d'un moyen de communication de bord.

10. Cabine d'infanterie selon l'une quelconque des revendications 1 à 9, **caractérisée en ce qu'**elle peut être commandée par l'équipage (2).

11. Cabine d'infanterie selon l'une quelconque des revendications 1 à 10, **caractérisée en ce que** sur un dispositif de changement rapide (4), un excavateur (5) peut être fixé et déplacé en direction verticale par l'intermédiaire d'un bras télescopique (6).

12. Cabine d'infanterie selon l'une quelconque des revendications 1 à 11, **caractérisée en ce qu'**elle peut être adaptée aux conditions de menace par des mesures de protections adaptatives adéquates.

13. Cabine d'infanterie selon l'une quelconque des revendications 1 à 12, **caractérisée en ce que** les appareillages situés sur ou dans la cabine d'infanterie (1) se trouvent au dessus de la ligne de déplacement.
